# EUROPÄISCHE PATENTSCHRIFT

(11) **EP 1 146 224 B1**
(45) Veröffentlichungstag und Bekanntmachung des Hinweises auf die Patenterteilung: **22.02.2006**
(21) Anmeldenummer: 01106998.6
(22) Anmeldetag: 21.03.2001
(51) Int. Cl.: F02M 59/42, F02M 59/14, F02M 39/00

(54) **Kraftstoffversorgungseinrichtung für eine Brennkraftmaschine**
Fuel-supply device for an internal combustion engine
Dispositif d'alimentation en carburant d'un moteur à combustion interne

(30) Priorität: 15.04.2000 DE 10018793
(43) Veröffentlichungstag der Anmeldung: 17.10.2001
(73) Patentinhaber: ROBERT BOSCH GMBH, 70442 Stuttgart (DE)
(72) Erfinder: Mayer, Hans-Peter, 5421 Adnet (AT); Reitsam, Robert, 5400 Hallein (AT)

(56) Entgegenhaltungen:
- EP-A- 0 115 481
- DE-A- 3 817 766
- DE-A- 4 223 757
- DE-A- 19 753 155
- US-A- 4 667 638

## Beschreibung

### Stand der Technik

Die Erfindung geht aus von einer Kraftstoffversorgungseinrichtung einer Brennkraftmaschine nach der Gattung des Anspruchs 1.

Eine Kraftstoffversorgungseinrichtung ist aus der Literatur, Dieselmotor Management, Verlag Vieweg, 2.Auflage 1998, Seiten 262 und 263 bekannt. Diese Kraftstoffversorgungseinrichtung weist eine Förderpumpe auf, durch die Kraftstoff aus einem Vorratsbehälter zu einer Hochdruckpumpe gefördert wird. Durch die Hochdruckpumpe wird Kraftstoff unter Hochdruck zumindest mittelbar zu Einspritzstellen an der Brennkraftmaschine gefördert. Die Brennkraftmaschine weist außerdem wie üblich für jeden Zylinder ein Ansaugrohr auf, durch das die für die Verbrennung erforderliche Luft angesaugt wird. Es wurde festgestellt, daß insbesondere beim Starten der Brennkraftmaschine die durch die Förderpumpe geförderter Kraftstoffmenge unter Umständen zu gering ist, so daß wiederum die durch die Hochdruckpumpe geförderte Kraftstoffmenge zu gering ist, um ein Starten der Brennkraftmaschine sicherzustellen. Die Förderpumpe könnte zwar in ihrer Fördermenge derart ausgelegt werden, daß diese auch zum Starten der Brennkraftmaschine unter allen Umständen ausreichend ist, jedoch erfordert dies eine erhöhte Antriebsleistung für die Förderpumpe und würde dazu führen, daß bei normalem Betrieb der Brennkraftmaschine nach deren Starten die von der Förderpumpe geförderte Kraftstoffmenge größer ist als die benötigte Kraftstoffmenge, so daß diese zusätzlich abgesteuert werden müsste.

Durch die EP 01 15 481 A ist eine gattungsgemäße Kraftstoffversorgungseinrichtung für eine Brennkraftmaschine bekannt, bei der eine Förderpumpe vorgesehen ist, durch die Kraftstoff aus einem Vorratsbehälter zu einer Hochdruckpumpe gefördert wird. Durch die Hochdruckpumpe wird Kraftstoff unter Hochdruck zumindest mittelbar zu einer Einspritzstelle an wenigstens einem Zylinder der Brennkraftmaschine gefördert. Außerdem ist eine weitere Förderpumpe vorgesehen, durch die parallel zur Förderpumpe Kraftstoff aus dem Vorratsbehälter zur Hochdruckpumpe gefördert wird. Die eine Förderpumpe ist dabei mechanisch durch die Brennkraftmaschine angetrieben und fördert somit ständig Kraftstoff beim Betrieb der Brennkraftmaschine, während die weitere Förderpumpe einen elektrischen Antrieb aufweist und nur im Bedarfsfall betrieben wird. Durch den elektrischen Antrieb erfordert die weitere Förderpumpe einen erhöhten Fertigungsaufwand und damit erhöhte Kosten für die Kraftstoffversorgungseinrichtung.

Durch die US-A-4 667 638 ist eine Kraftstoffversorgungseinrichtung für eine Brennkraftmaschine bekannt, bei der eine Förderpumpe vorgesehen ist, durch die Kraftstoff aus einem Vorratsbehälter zu einer Hochdruckpumpe gefördert wird. Durch die Hochdruckpumpe wird Kraftstoff unter Hochdruck zumindest mittelbar zu einer Einspritzstelle an wenigstens einem Zylinder der Brennkraftmaschine gefördert. Außerdem ist eine weitere Hochdruckpumpe vorgesehen, die parallel zur ersten Hochdruckpumpe Kraftstoff unter Hochdruck zumindest mittelbar zur Einspritzstelle fördert und die als Membranpumpe ausgebildet ist. Die weitere Hochdruckpumpe wird durch eine separate Luftpumpe angetrieben. Somit sind auch bei dieser Kraftstoffversorgungseinrichtung ein erhöhter Fertigungsaufwand und erhöhte Kosten erforderlich. Außerdem wird den beiden Hochdruckpumpen nur durch eine einzige Förderpumpe Kraftstoff aus dem Vorratsbehälter zugeführt, so dass diese sehr groß dimensioniert werden muss.

Durch die DE 38 17 766 A ist außerdem eine gemischverdichtende Brennkraftmaschine bekannt, bei der in eine Luftansaugleitung Kraftstoff eingespritzt wird. Um die Luftströmung zu verstärken, in die der Kraftstoff einspritzt wird, ist eine Membranluftpumpe vorgesehen, die durch den Saugrohrunterdruck betätigt wird. Diesem Dokument sind somit keine Hinweise zu einer Kraftstoffzuführung aus einem Vorratsbehälter zu einer Hochdruckpumpe zu entnehmen.

### Vorteile der Erfindung

Die erfindungsgemäße Kraftstoffversorgungseinrichtung mit den Merkmalen gemäß Anspruch 1 hat demgegenüber den Vorteil, daß durch die Membranpumpe die zur Hochdruckpumpe geförderte Kraftstoffmenge vergrößert wird, wobei die Membranpumpe jedoch keine zusätzliche Antriebsleistung erfordert.

In den abhängigen Ansprüchen sind vorteilhafte Ausgestaltungen und Weiterbildungen der erfindungsgemäßen Kraftstoffversorgungseinrichtung angegeben. Durch die Weiterbildung gemäß Anspruch 3 ist eine Druckübersetzung erreicht, so daß durch die Membranpumpe ein höherer Förderdruck erzeugt wird als die Differenz der Druckschwankungen im Saugrohr. Durch die Weiterbildung gemäß Anspruch 4 ist eine Abkopplung der Membranpumpe von der Saugseite der Hochdruckpumpe erreicht, wobei das Rückschlagventil zur Hochdruckpumpe schließt, wenn der von der Förderpumpe erzeugte Druck den von der Membranpumpe erzeugten Druck überschreitet. Die Membranpumpe wird somit automatisch abgeschaltet, wenn die Förderpumpe einen ausreichenden Druck erzeugt. Durch die Ausbildung gemäß Anspruch 5 und 6 ist ein einfacher Aufbau der Rückschlagventile erreicht.

### Zeichnung

Ein Ausführungsbeispiel der Erfindung ist in der Zeichnung dargestellt und in der nachfolgenden Beschreibung näher erläutert. Es zeigen Figur 1 eine Kraftstoffversorgungseinrichtung einer Brennkraftmaschine in schematischer Darstellung, Figur 2 eine Membranpumpe der Kraftstoffversorgungseinrichtung in vergrößerter Darstellung ein einem Längsschnitt, Figur 3 einen Ausschnitt der Membranpumpe mit Rückschlagventilen und Figur 4 einen Schnitt durch die Rückschlagventile entlang Linie IV-IV in Figur 3.

### Beschreibung des Ausführungsbeispiels

In Figur 1 ist eine Kraftstoffversorgungseinrichtung einer Brennkraftmaschine 10 eines Kraftfahrzeugs oder eine stationäre Brennkraftmaschine dargestellt, die insbesondere eine selbstzündende Brennkraftmaschine ist. Die Kraftstoffversorgungseinrichtung weist eine Förderpumpe 12 auf, durch die Kraftstoff aus einem Vorratsbehälter 14 gefördert wird. Die Förderpumpe 12 kann beispielsweise als Zahnradpumpe oder als Rollenzellenpumpe ausgebildet sein und einen Elektromotor als Antrieb aufweisen oder mechanisch durch die Brennkraftmaschine 10 oder eine Hochdruckpumpe 16 angetrieben werden. Die Förderpumpe 12 kann im Vorratsbehälter 14 oder außerhalb von diesem angeordnet sein. Stromabwärts nach der Förderpumpe 12 ist eine Hochdruckpumpe 16 angeordnet, deren Saugseite der von der Förderpumpe 12 geförderte Kraftstoff zugeführt wird. Stromabwärts nach der Hochdruckpumpe 16 ist ein Hochdruckspeicher 18 angeordnet, von dem aus Leitungen 20 zu Einspritzstellen 22 an den Zylindern 24 der Brennkraftmaschine 10 abführen. An den Einspritzstellen 22 sind Injektoren angeordnet, die Kraftstoff in die Brennräume der Zylinder 24 der Brennkraftmaschine 10 einspritzen. Jeder Zylinder 24 der Brennkraftmaschine 10 weist außerdem eine Ansaugvorrichtung in Form eines Ansaugrohrs 26 auf, durch das die zur Verbrennung des Kraftstoffs im Brennraum erforderliche Luft angesaugt wird. Wenn die Einlassventile des Zylinders 24 geöffnet sind und sich dessen Kolben nach unten bewegt, so wird durch das Ansaugrohr 26 Luft angesaugt und im Ansaugrohr 26 entsteht ein Unterdruck. Wenn die Einlassventile des Zylinders 24 geschlossen sind, so steigt der Luftdruck im Ansaugrohr 26 wieder an. Entsprechend der Drehzahl der Brennkraftmaschine 10 entsteht somit im Ansaugrohr 26 jedes Zylinders 24 ein pulsierender Unterdruck und damit zyklische Druckschwankungen.

Erfindungsgemäß ist zusätzlich zur Förderpumpe 12 eine weitere Förderpumpe 30 vorgesehen, die parallel zur Förderpumpe 12 Kraftstoff aus dem Vorratsbehälter 14 zur Hochdruckpumpe 16 fördert. Die weitere Förderpumpe 30 ist als Membranpumpe ausgebildet und mit dem Ansaugrohr 26 eines Zylinders 24 der Brennkraftmaschine 10 über eine Leitung 32 verbunden. Die Membranpumpe 30 wird durch den pulsierenden Unterdruck im Ansaugrohr 26 betrieben. Die Membranpumpe 30 kann beispielsweise nahe dem Ansaugrohr 26, beim Vorratsbehälter 14, bei der Förderpumpe 12 oder an einer anderen vom Anbau her günstigen Stelle angeordnet sein. Die Membranpumpe 30 kann Kraftstoff direkt aus dem Vorratsbehälter 14 über eine eigene Saugleitung ansaugen oder wie in Figur 1 dargestellt über eine von einer Saugleitung 13 der Förderpumpe 12 abzweigende Saugleitung 34. Der von der Membranpumpe 30 geförderte Kraftstoff wird über eine in die von der Druckseite der Förderpumpe 12 zur Hochdruckpumpe 16 führende Leitung 15 mündende Druckleitung 36 der Hochdruckpumpe 16 zugeführt.

Anhand der Figuren 2 bis 4 wird nachfolgend der Aufbau der Membranpumpe 30 näher erläutert. Die Membranpumpe 30 weist ein Gehäuse auf, das ein unteres topfförmiges Gehäuseteil 38 und ein oberes topfförmiges Gehäuseteil 40 aufweist, die miteinander verbunden sind und die zwischen sich einen Hohlraum begrenzen. Am oberen Gehäuseteil 40 mündet die Verbindungsleitung 32 zum Ansaugrohr 26, wobei am Gehäuseteil 40 ein Stutzen 44 angeordnet oder einstückig ausgebildet sein kann, auf den die Leitung 32 aufgesteckt ist. Zwischen den beiden Gehäuseteilen 38,40 ist eine Membran 46 angeordnet, die an ihrem Rand dicht zwischen den beiden Gehäuseteilen 38,40 eingespannt ist. Die Membran 46 besteht aus einem elastisch verformbaren Material, beispielsweise aus Gummi oder gummiähnlichem Material.

Mit der Membran 46 ist beispielsweise etwa mittig eine Stange 48 verbunden, mit der an deren anderem Ende eine weitere Membran 50 verbunden ist, die wie die Membran 46 aus elastischem Material besteht. Die weitere Membran 50 ist an ihrem Rand zwischen dem Gehäuseteil 38 und einem weiteren topfförmigen Gehäuseteil 52 dicht eingespannt, das mit dem Gehäuseteil 38 verbunden ist. Nachfolgend wird die Membran 46 als Antriebsmembran bezeichnet und die weitere Membran 50 wird als Fördermembran bezeichnet. Durch die Antriebsmembran 46 und die Fördermembran 50 ist im Gehäuse der Membranpumpe 30 ein Raum 42 begrenzt. Im Gehäuseteil 52 wird durch die Fördermembran 50 als bewegliche Wand eine Pumpkammer 54 begrenzt, in die die Saugleitung 34 und die Druckleitung 36 münden.

An der Membranpumpe 30 ist in der Mündung der Saugleitung 34 ein Rückschlagventil 60 angeordnet, das in die Pumpkammer 54 öffnet und in der Mündung der Druckleitung 36 ist ein Rückschlagventil 62 angeordnet, das aus der Pumpkammer 54 heraus zur Hochdruckpumpe 16 hin öffnet. Die Rückschlagventile 60,62 sind vorzugsweise als Membranventile ausgebildet und weisen jeweils eine Membran 64,66 auf, die mit einem eine Ventilöffnung 68,70 umgebenden Ventilsitz zusammenwirkt. Die Membrane 64,66 sind wie in den Figuren 3 und 4 dargestellt vorzugsweise einstückig an einer Scheibe 72 ausgebildet, die aus elastisch verformbarem Material besteht. Die Membrane 64,66 sind aus der Scheibe 72 derart freigeschnitten, daß sie nur an einem kleinen Umfangsbereich noch mit der Scheibe 72 verbunden sind und über den größten Teil ihres Umfangs von der Scheibe 72 getrennt sind und somit bezüglich der Scheibe 72 beweglich sind. Die Scheibe 72 ist dicht zwischen zwei Bauteilen eingespannt, beispielsweise zwischen dem Gehäuseteil 52 und einem mit diesem verbundenen Deckelteil 74. Das Deckelteil 74 weist einen Stutzen 56 auf, auf den die Saugleitung 34 aufgesteckt ist und einen Stutzen 58, auf den die Druckleitung 36 aufgesteckt ist. Das Gehäuseteil 52 weist etwa koaxial zu den Stutzen 56,58 angeordnete Stutzen 57,59 auf, die in die Pumpkammer 54 münden. Die Membrane 64,66 sind im Bereich der Stutzen 56,58 des Deckelteils 74 sowie der Stutzen 57,59 des Gehäuseteils 52 angeordnet. Im Deckelteil 74 ist die Öffnung 68 ausgebildet und der diese umgebende Rand des Deckelteils 74 bildet den Ventilsitz für die Membran 64. Die Membran 64 des Rückschlagventils 60 ist vom Deckelteil 74 weg zur Pumpkammer 54 hin bewegbar, was die Öffnungsrichtung des Rückschlagventils 60 in die Pumpkammer 54 bestimmt. In geschlossener Stellung des Rückschlagventils 60 liegt die Membran 64 am Deckelteil 74 an und verdeckt die Öffnung 68. Im Gehäuseteil 52 ist die Öffnung 70 des Rückschlagventils 62 ausgebildet und der diese umgebende Rand des Gehäuseteils 52 bildet den Ventilsitz für die Membran 66. Die Membran 66 des Rückschlagventils 62 ist vom Gehäuseteil 52 und von der Pumpkammer 54 weg bewegbar, was die Öffnungsrichtung des Rückschlagventils 62 aus der Pumpkammer 54 und zur Hochdruckpumpe 16 bestimmt. In geschlossener Stellung des Rückschlagventils 62 liegt die Membran 66 am Gehäuseteil 52 an und verdeckt die Öffnung 70. Die Öffnungen 68,70 sind im Querschnitt kleiner ausgebildet als die Membrane 64,66, so daß diese zum Verschließen der Rückschlagventile 60,62 die Öffnungen 68,70 sich überdecken. Die Rückschlagventile 60,62 können auch getrennt von der Membranpumpe 30 in der Saugleitung 34 und der Druckleitung 36 angeordnet sein.

Nachfolgend wird die Funktion der Membranpumpe 30 erläutert. Wie bereits vorstehend angegeben tritt im Ansaugrohr 26 eines Zylinders 24 der Brennkraftmaschine 10 ein pulsierender Unterdruck auf, der über die Leitung 32 auf die Antriebsmembran 46 der Membranpumpe 30 wirkt. Der Raum 42 zwischen der Antriebsmembran 46 und der Fördermembran 50 ist zumindest teilweise evakuiert, so daß der Luftdruck im Raum 42 geringer ist als der maximale Luftdruck im Ansaugrohr 26 und größer ist als der minimale Luftdruck im Ansaugrohr 26. Wenn der Luftdruck im Ansaugrohr 26 geringer ist als der Luftdruck im Raum 42 so wird die Antriebsmembran 46 durch den Luftdruck im Raum 42 gegen den Luftdruck im Ansaugrohr 26 in Figur 2 nach oben bewegt. Die Fördermembran 50 wird dabei durch deren Kopplung mit der Antriebsmembran 46 über die Stange 48 ebenfalls nach oben bewegt, so daß sich das Volumen der Pumpkammer 54 vergrößert. In diesem Fall wird das in die Pumpkammer 54 öffnende Rückschlagventil 60 geöffnet und Kraftstoff durch die Saugleitung 34 in die Pumpkammer 54 angesaugt. Nachfolgend steigt der Luftdruck im Ansaugrohr 26, so daß dieser größer wird als der Luftdruck im Raum 42 und die Antriebsmembran 46 gegen den Luftdruck im Raum 42 nach unten bewegt wird. Die Fördermembran 50 wird dabei ebenfalls nach unten bewegt und verringert das Volumen der Pumpkammer 54, so daß in dieser der Druck ansteigt. Das Rückschlagventil 60 wird durch den Druck in der Pumpkammer 54 geschlossen und daß Rückschlagventil 62 wird geöffnet, so daß Kraftstoff aus der Pumpkammer 54 durch das geöffnete Rückschlagventil 62 und die Druckleitung 36 zur Hochdruckpumpe 16 gefördert wird.

Die im Ansaugrohr 26 vorhandene Druckdifferenz zwischen maximalem und minimalem Luftdruck wird durch die unterschiedlichen Größen der Antriebsmembran 46 und der Fördermembran 50 verstärkt. Die Druckverstärkung ist dabei proprotional dem Verhältnis der Flächen der Antriebsmembran 46 und der Fördermembran 50. Wenn die Fläche der Antriebsmembran 46 um den Faktor 10 größer ist als die Fläche der Fördermembran 50, so wird durch die Fördermembran 50 in der Pumpkammer 54 ein Förderdruck erzeugt, der um den Faktor 10 größer ist als die Druckdifferenz im Ansaugrohr 26. Die Druckdifferenz im Ansaugrohr 26 kann beispielsweise etwa 50 bis 100 mbar betragen. Der von der Membranpumpe 30 erzeugte Förderdruck kann somit in einfacher Weise durch die Größe der Flächen der Antriebsmembran 46 und der Fördermembran 50 bestimmt werden. Der Faktor der Druckverstärkung kann vorzugsweise zwischen 15 und 30 betragen mit entsprechendem Verhältnis der Flächen der Antriebsmembran 46 und der Fördermembran 50. Der Hub, den die Antriebsmembran 46 und die Fördermembran 50 in ihrem mittleren, sich am stärksten verformenden Bereich zwischen ihrer oberen Endlage beim Ansaughub und ihrer unteren Endlage beim Verdrängungshub zurücklegen, kann beispielsweise 3 bis 10mm, vorzugsweise etwa 5mm betragen. Die Antriebsmembran 46 und die Fördermembran 50 sind in Figur 2 mit gestrichelten Linien in diesen beiden Endlagen dargestellt. Durch die Membranpumpe 30 wird beispielsweise ein Druckaufbau von etwa 1,5 bis 2 bar erzeugt. Die Fördermenge der Membranpumpe 30 kann etwa 5 bis 20 l/h, vorzugsweise etwa 10 1/h betragen. Die Drehzahl der Brennkraftmaschine 10 beim Starten kann bespielsweise etwa 180 bis 250 U/min, vorzugsweise etwa 200 bis 220 U/min betragen.

Beim Starten der Brennkraftmaschine 10 wird unter Umständen von der Förderpumpe 12 eine nicht ausreichende Kraftstoffmenge zur Hochdruckpumpe 16 gefördert, so daß alleine mit der von der Förderpumpe 12 geförderten Kraftstoffmenge nicht unter allen Umständen ein sicheres Starten der Brennkraftmaschine 10 möglich ist. Insbesondere wenn die Förderpumpe 12 mechanisch von der Brennkraftmaschine 10 oder über eine Übersetzung durch die Hochdruckpumpe 16 angetrieben wird, so ist deren Drehzahl während des Startvorgangs gering und somit die geförderte Kraftstoffmenge unter Umständen zu gering. Die Membranpumpe 30 wird wie vorstehend erläutert durch den pulsierenden Unterdruck im Ansaugrohr 26 betrieben und fördert parallel zur Förderpumpe 12 Kraftstoff zur Hochdruckpumpe 16, so daß dieser insgesamt eine zum Starten der Brennkraftmaschine 10 ausreichende Kraftstoffmenge zugeführt wird. Nach dem Starten der Brennkraftmaschine 10 wird die Förderpumpe 12 mit höherer Drehzahl angetrieben und die von dieser geförderte Kraftstoffmenge ist ausreichend für den Betrieb der Brennkraftmaschine 10. Während des Betriebs der Brennkraftmaschine 10 wird durch die Förderpumpe 12 ein Druck in der Leitung 15 erzeugt, der größer ist als der von der Membranpumpe 30 erzeugbare Druck. In diesem Fall ist der in der Druckleitung 36 wirkende Druck größer als der in der Pumpkammer 54 erzeugte Druck, so daß das Rückschlagventil 62 geschlossen wird und aus der Druckleitung 36 kein Kraftstoff in die Pumpkammer 54 der Membranpumpe 30 abfließen kann. Die Membranpumpe 30 schaltet sich somit selbständig ab, wenn der von der Förderpumpe 12 nach dem Starten der Brennkraftmaschine 10 erzeugte Druck ausreichend groß ist.

## Patentansprüche

1. Kraftstoffversorgungseinrichtung einer Brennkraftmaschine mit wenigstens einer Förderpumpe (12), durch die Kraftstoff aus einem Vorratsbehälter (14) zu einer Hochdruckpumpe (16) gefördert wird, durch die Kraftstoff unter Hochdruck zumindest mittelbar zu einer Einspritzstelle (22) an wenigstens einem Zylinder (24) der Brennkraftmaschine (10) gefördert wird, wobei die Brennkraftmaschine (10) für den Zylinder (24) eine Ansaugvorrichtung (26) aufweist, durch die die für die Verbrennung erforderliche Luft in den Zylinder (24) angesaugt wird, wobei eine weitere Förderpumpe (30) vorgesehen ist, durch die parallel zur Förderpumpe (12) Kraftstoff aus dem Vorratsbehälter (14) zur Hochdruckpumpe (16) gefördert wird, **dadurch gekennzeichnet, dass** die weitere Förderpumpe als Membranpumpe (30) ausgebildet ist, die mit der Ansaugvorrichtung (26) verbunden ist und die durch den beim Betrieb der Brennkraftmaschine (10) pulsierenden Unterdruck in der Ansaugvorrichtung (26) betrieben wird.

2. Kraftstoffversorgungseinrichtung nach Anspruch 1, **dadurch gekennzeichnet, daß** die Membranpumpe (30) eine vom Luftdruck in der Ansaugvorrichtung (26) beaufschlagte Membran (46) aufweist, die an ihrem Rand eingespannt ist und die über ein Koppelelement (48) mit einer im Querschnitt kleineren, eine Pumpkammer (54) begrenzenden beweglichen Wand (50) verbunden ist.

3. Kraftstoffversorgungseinrichtung nach Anspruch 2, **dadurch gekennzeichnet, daß** die bewegliche Wand (50) ebenfalls als Membran ausgebildet ist, die an ihrem Rand eingespannt ist.

4. Kraftstoffversorgungseinrichtung nach Anspruch 2 oder 3, **dadurch gekennzeichnet, daß** in die Pumpkammer (54) ein Zulauf (34) vom Vorratsbehälter (14) mit einem in die Pumpkammer (54) öffnenden Rückschlagventil (60) und ein Ablauf (36) zur Hochdruckpumpe (16) mit einem zur Hochdruckpumpe (16) öffnenden Rückschlagventil (62) münden.

5. Kraftstoffversorgungseinrichtung nach Anspruch 4, **dadurch gekennzeichnet, daß** wenigstens eines der Rückschlagventile (60,62) als Membranventil ausgebildet ist, das eine mit einem Ventilsitz (68,70) zusammenwirkende bewegliche Membran (64,66) aufweist.

6. Kraftstoffversorgungseinrichtung nach Anspruch 5, **dadurch gekennzeichnet, daß** die Membrane (64,66) beider Rückschlagventile (60,62) einstückig an einer Scheibe (72) durch teilweises Freischneiden der Scheibe (72) ausgebildet sind.

## Claims

1. Fuel supply device for an internal combustion engine, with at least one feed pump (12), by means of which fuel is conveyed out of a storage tank (14) to a high-pressure pump (16) by means of which the fuel is conveyed under high pressure, at least indirectly, to an injection point (22) at at least one cylinder (24) of the internal combustion engine (10), the internal combustion engine (10) having for the cylinder (24) an intake device (26), by means of which the air required for combustion is sucked into the cylinder (24), a further feed pump (30) being provided, by means of which fuel is conveyed, parallel to the feed pump (12), out of the storage tank (14) to the high-pressure pump (16), **characterized in that** the further feed pump is designed as a diaphragm pump (30) which is connected to the intake device (26) and which is operated by the vacuum in the intake device (26), the said vacuum pulsating when the internal combustion engine (10) is in operation.

2. Fuel supply device according to Claim 1, **characterized in that** the diaphragm pump (30) has a diaphragm (46) which is acted upon by the air pressure in the intake device (26) and which is tension-mounted at its edge and which is connected via a coupling element (48) to a movable wall (50) of smaller cross section which delimits a pumping chamber (54).

3. Fuel supply device according to Claim 2, **characterized in that** the movable wall (50) is likewise designed as a diaphragm which is tension-mounted at its edge.

4. Fuel supply device according to Claim 2 or 3, **characterized in that** an inflow (34) from the storage tank (14), with a non-return valve (60) opening into the pumping chamber (54), and an outflow (36) to the high-pressure pump (16), with a non-return valve (62) opening to the high-pressure pump (16), issue into the pumping chamber (54).

5. Fuel supply device according to Claim 4, **characterized in that** at least one of the non-return valves (60, 62) is designed as a diaphragm valve which has a movable diaphragm (64, 66) cooperating with a valve seat (68, 70).

6. Fuel supply device according to Claim 5, **characterized in that** the diaphragms (64, 66) of the two non-return valves (60, 62) are produced in one piece on a disc (72) by the disc (72) being partially cut free.

## Revendications

1. Dispositif d'alimentation en carburant d'un moteur à combustion interne muni d'au moins une pompe d'alimentation (12) qui fournit du carburant d'un réservoir de stockage (14) vers une pompe à haute pression (16) qui alimente en carburant haute pression au moins indirectement un point d'injection (22) d'au moins un cylindre (24) du moteur à combustion interne (10), le moteur à combustion interne (10) présentant un dispositif d'aspiration (26) pour le cylindre (24) dans lequel l'air requis pour la combustion est aspiré, une autre pompe d'alimentation (30) étant prévue parallèlement à la pompe d'alimentation (12), pour amener du carburant du réservoir de stockage (14) vers la pompe haute pression (16)
**caractérisé en ce que**
l'autre pompe d'alimentation est une pompe à membrane (30) reliée au dispositif d'aspiration (26) et actionnée dans le dispositif d'aspiration (26) par la dépression pulsée lors du fonctionnement du moteur à combustion interne (10).

2. Dispositif d'alimentation en carburant selon la revendication 1,
**caractérisé en ce que**
la pompe à membrane (30) présente une membrane (46) sollicitée par la pression d'air dans le dispositif d'aspiration (26), serrée à sa périphérie et reliée via un élément d'accouplement (48) à une paroi (50) mobile, présentant une section transversale plus petite et limitant une chambre de pompe (54).

3. Dispositif d'alimentation en carburant selon la revendication 2,
**caractérisé en ce que**
la paroi mobile (50) est également conçue en tant que membrane serrée à sa périphérie.

4. Dispositif d'alimentation en carburant selon la revendication 2 ou 3,
**caractérisé en ce qu'**
venant du réservoir de stockage (14) une entrée (34) débouche dans la chambre de pompe (54) avec un clapet anti-retour (60) s'ouvrant dans la chambre de pompe (54), et une sortie (36) vers la pompe haute pression (16) y débouche avec un clapet anti-retour (62) s'ouvrant vers la pompe haute pression (16).

5. Dispositif d'alimentation en carburant selon la revendication 4,
**caractérisé en ce qu'**
au moins un des clapets anti-retour (60, 62) est une soupape à membrane présentant une membrane (64, 66) mobile coopérant avec un siège de soupape (68, 70).

6. Dispositif d'alimentation en carburant selon la revendication 5,
**caractérisé en ce que**
les membranes (64, 66) des deux clapets anti-retour (60, 62) sont formées d'une seule pièce par découpes partielles sur un disque (72).
